# DEMANDE DE BREVET EUROPEEN

(11) **EP 1 961 662 A2**
(43) Date de publication de la demande: **27.08.2008**
(21) Numéro de dépôt: 08101790.7
(22) Date de dépôt: 20.02.2008
(51) Int. Cl.: B65B 7/28, B65D 75/22

(54) **Un chargeur de pile d'opercules**

(30) Priorité: 22.02.2007 FR 0753438
(71) Demandeur: CTCI, 67440 Singrist (FR)
(72) Inventeur: LELEU, David, 67120, MOLSHEIM (FR)
(74) Mandataire: Gabriel, Franck

(57) **Abrégé**

Un chargeur 1 de pile de pièces se déchargeant par l'intermédiaire d'une machine comportant un dépileur, caractérisé en ce que le chargeur 1 comporte un fût 2 et au moins un couvercle 3A, 3B, le fût étant formé de deux demi-fûts 2A, 2B couplés par une charnière 4, le fût comportant des moyens de fixation mutuels 5A, 5B des deux demi-fûts et des moyens de guidage 6 destiné à assurer le coulissement du chargeur 1 le long de tiges 7 du dépileur, la forme du profil du fût étant adaptée à la forme des pièces.

## Description

### DOMAINE TECHNIQUE DE L'INVENTION

L'invention se rapporte au conditionnement d'opercules par un chargeur, le conditionnement étant nécessaire à leur transport et à leur chargement dans une machine utilisant de tels opercules. Typiquement, de tels opercules en Aluminium trouvent une application dans l'industrie agroalimentaire pour fermer de manière étanche des contenants pour aliments, par exemple des produits laitiers.

### ETAT DE LA TECHNIQUE ANTERIEURE

Généralement, les opercules prédécoupés destinés à l'industrie agroalimentaire sont fabriqués par des sous-traitants. Par exemple, les opercules en Aluminium sont fabriqués par des sous-traitants spécialisés. De tels sous-traitants fabriquent des films complexes en bobine. Il réalise ensuite une opération de découpe avec une machine de découpe utilisant un outil poinçon matrice. A la sortie de cette machine de découpe, les opercules coupés se présentent en piles horizontales. Les piles horizontales sont alimentées en continue par la machine de découpe. Il y a autant de piles que d'empreintes de découpe par pas machine. Les piles horizontales sont ensuite conditionnées manuellement puis envoyées chez le client final. Le client final utilise les opercules pour la fermeture de contenants remplis d'aliments. Pour ce faire, il déballe les opercules puis charge les opercules manuellement dans des dépileurs d'opercules. Les dépileurs sont des dispositifs constitués en général d'au moins 4 tiges guidant les piles d'opercules. L'alimentation de ces dépileurs se fait par la partie supérieure. La machine utilisant les opercules pour la fermeture des contenants prend alors les opercules un à un par la partie inférieure du dépileur.
Actuellement, le conditionnement des opercules est réalisé dans une double coque. La double coque permet de garantir au sous-traitant la préservation des piles d'opercules lors du transport vers le client final. Cette préservation permet d'assurer que les opercules soient utilisables par le client final tout en les protégeant de la poussière. Le conditionnement dans une double coque permet le conditionnement de petites piles d'opercules, de l'ordre de 80 mm de haut. Lorsque la double coque est remplie, elle est fermée puis placée dans un colis. Le colis est ensuite palettisé puis la palette est stockée avant le transport chez le client final. A l'arrivée chez le client, les colis sont dé-palettisés puis les colis ouverts. Typiquement, un opérateur de production du client final prend une double coque, l'ouvre puis prend les piles d'opercule pour les placer dans les dépileurs d'opercules des machines utilisant les opercules. Toutes ces opérations de l'opérateur sont réalisées manuellement.

Le conditionnement tel que décrit ci-dessus présentent plusieurs inconvénients:
■ le temps de manipulation des opercules est long et la main d'oeuvre est importante car l'opérateur chez le sous-traitant doit respectivement prendre chaque petite pile une à une pour chaque transfert entre la machine de découpe et le poste de conditionnement dans la double coque, et l'opérateur chez le client final doit sortir chaque petite pile de la double coque et la mettre dans le dépileur;
■ le risque d'endommagement des opercules est important lors des manipulations de chargement de la double coque puis lors du transfert entre la double coque et le dépileur;
■ le risque de contamination des opercules est important durant les manipulations, en particulier lors des phases de transfert;
■ le risque de troubles musculo-squelettique pour les opérateurs est accru car ils manipulent des piles d'opercule par pincement des piles, typiquement des piles d'environ 900 opercules; et
■ le conditionnement entraîne une autonomie limitée des dépileurs.

### EXPOSE DE L'INVENTION

Un but de l'invention est de proposer un chargeur d'opercules remédiant à au moins un des inconvénients de l'art antérieur.

Selon l'invention, il est proposé un chargeur de pile de pièces se déchargeant par l'intermédiaire d'une machine comportant un dépileur. Le chargeur comporte un fût et au moins un couvercle. Le fût est formé de deux demi-fûts couplés par une charnière. Le fût comporte des moyens de fixation mutuels des deux demi-fûts et des moyens de guidage destiné à assurer le coulissement du chargeur le long de tiges du dépileur. La forme du profil du fût est adaptée à la forme des pièces.

Le chargeur peut comporter un couvercle de chargement et un couvercle de déchargement.
Le fut peut comporter un indicateur de sens de chargement/déchargement.
Au moins un couvercle peut comporter des contre-dépouilles en saillies et le fût peut comporter des contre-dépouilles rentrantes associées aux contre-dépouilles en saillies. Les contre-dépouilles peuvent être chanfreinées.
Les moyens de fixation mutuels peuvent comporter des clips de fixation.
Le chargeur est fabriqué en plastique thermoformé.

Les pièces peuvent être des opercules, ou des étiquettes, ou des tags d'identification radiofréquence.

L'invention permet donc de réduire la main d'oeuvre pour charger et décharger les opercules. Par exemple, il est possible pour le chargement de passer à un opérateur par machine de découpe à un opérateur pour deux voir trois machines de découpe, et pour le déchargement de passer d'un opérateur par machine à un opérateur pour quatre machines.
L'invention permet également de supprimer les contacts possibles entre les opérateurs et les opercules durant les phases de transfert. Ainsi, le risque de contamination est réduit de manière importante.
En outre, l'invention diminue significativement le risque de troubles musculo-squelettique pour les opérateurs car ils ne manipulent plus directement les piles d'opercules mais uniquement les chargeurs contenant les piles d'opercules.
D'autres avantages ressortiront de la description détaillée de l'invention qui va suivre.

### DESCRIPTION DES FIGURES

La présente invention est illustrée par des exemples non limitatifs sur les Figures jointes, dans lesquelles des références identiques indiquent des éléments similaires:
Les Figures 1 à 5 représentent le fût du chargeur selon l'invention en configuration ouverte, respectivement en vue de dessus, de l'extrémité, en coupe, de côté et en perspective;
Les Figures 6 à 9 représentent le couvercle du chargeur selon l'invention, respectivement en vue de dessus, en coupe selon AA et BB et en perspective;
Les Figures 10 à 12 représentent la fixation du couvercle au fût du chargeur selon l'invention, respectivement de côté, et en vues de détails;
Les Figures 13 à 16 représentent l'installation du chargeur sur un dépileur, respectivement en vue de côté, en coupe, de dessus, et en perspective;
Les Figures 17 à 20 représentent le fût du chargeur selon une variante de réalisation de l'invention en configuration fermée, respectivement en perspective, en vue de l'extrémité, et en coupe selon AA et BB;
Les Figures 21 à 24 représentent le couvercle du chargeur selon une variante de réalisation de l'invention, respectivement en vue de dessus, en coupe selon AA et BB et en perspective; et
Les Figures 25 à 27 représentent la fixation du couvercle au fût du chargeur selon une variante de réalisation de l'invention, respectivement en vue de l'extrémité, en coupe selon AA et en vue de détail.

### DESCRIPTION DETAILLEE DE L'INVENTION

Le chargeur selon l'invention est complètement thermoformé et directement utilisable afin de garantir un prix économique. Ce chargeur 1 se compose d'un fût 2 et de deux couvercles 3A, 3B.
Les Figures 1 à 5 représentent le fût 2 du chargeur selon l'invention. Le fût 2 comporte un premier côté 2A et un second côté 2B, chacun formant un demi-fût. Avantageusement, le profil du fût ne comporte pas deux parties distinctes: une seule partie forme les deux cotés du fût. Il convient de souligner que la forme du profil du fût est adaptée à la forme de la découpe de l'opercule P1 (la forme de l'opercule est représentée en pointillé sur la Figure 3). Le fût peut recevoir une pile P2 d'opercules (la forme de la pile P2 d'opercules est représentée en pointillé sur la Figure 5). Le profil du fût peut être aisément adapté par le fabricant de chargeur à des opercules de formes et de tailles différentes. Le fût comporte une charnière 4 formant la liaison entre les deux côtés 2A, 2B. L'orientation angulaire du plan de joint défini par la charnière des deux côtés du fût n'est que secondaire. Le fût comporte également des bords de clippages 5A, 5B munis de clips de fixation. Le fût peut comporter un indicateur de direction sous la forme d'une indication 8, par exemple sous la forme d'une flèche du sens de chargement/déchargement du chargeur. A titre d'alternative (non représentée), l'indicateur de direction peut être une découpe prévue dans les bords de clippages 5A, 5B afin que l'opérateur puisse aisément déterminer le sens de chargement/déchargement du chargeur. Par exemple, la découpe peut permettre l'insertion d'un pouce d'une main. Une détermination facile du sens de chargement/déchargement du chargeur est par exemple avantageuse pour les opercules ayant un côté intérieur orienté vers l'intérieur du contenant et vers le produit alimentaire, et un côté extérieur destiné à la présentation d'information telle que date de fabrication et péremption, description du produit, etc....
Les Figures 13 à 16 représentent l'installation du chargeur 1 sur un dépileur. Le fût comporte en outre des moyens de guidage 6. Les moyens de guidage sont formés par le profil du fût et la forme des couvercles 3A, 3B, lesquels s'adaptent pour permettre le coulissement du chargeur 1 sur les tiges 7 d'un dépileur. Par conséquent, les moyens de guidage 6 constituent des pistes pour le guidage du chargeur relativement aux tiges 7 du dépileur.
Les Figures 6 à 9 représentent le couvercle 3A (ou 3B) du chargeur selon l'invention. Les Figures 10 à 12 représentent la fixation du couvercle 3A, 3B au fût 2A, 2B du chargeur selon l'invention. Chaque chargeur est muni de deux couvercles 3A, 3B, chacun fermant une extrémité du fût 2A, 2B. Le profil du couvercle s'adapte au fût tout en garantissant une bonne force de fermeture sans ouvrir le fût, c'est-à-dire sans séparer les deux côtés. Avantageusement, le profil de couvercle recouvre l'extrémité du fût. Avantageusement, le couvercle 3A ou 3B comporte des contre-dépouilles en saillie 10 et le fût 2A, 2B comporte des contre-dépouilles rentrantes 9 qui coopèrent pour assurer le clippage du couvercle 3A, 3B au fût 2A, 2B. Le couvercle est muni d'une collerette 11. Avantageusement, la taille de la collerette est ajustée pour permettre une bonne manipulation du couvercle tout en limitant le risque d'ouverture intempestive du chargeur par arrachage du couvercle.
A titre de variante de réalisation de l'invention (non représentée), le chargeur pourrait comporter un fût ouvert qu'à une seule extrémité et ne comportant qu'un seul couvercle pour la fermeture. Une telle variante de réalisation du chargeur selon l'invention, trouve une application particulière lorsque le sens de chargement et déchargement est réalisé dans le même sens.

Les Figures 17 à 27 représentent une variante de réalisation de l'invention. Les Figures 17 à 20 représentent le fût du chargeur selon cette variante de réalisation. Les Figures 21 à 24 représentent le couvercle du chargeur selon cette variante de réalisation. Les Figures 25 à 27 représentent la fixation du couvercle au fût du chargeur selon cette variante de réalisation de l'invention. Seuls les éléments qui diffèrent du mode de réalisation des Figures 1 à 16 seront décrits, les autres éléments étant similaires. Selon cette variante, le couvercle 3A, 3B comporte des contre-dépouilles chanfreinées en saillies 10A et le fût 2A, 2B comporte des contre-dépouilles chanfreinées rentrantes 9A. Les contre-dépouilles chanfreinées en saillies 10A coopèrent avec des contre-dépouilles chanfreinées rentrantes 9A pour assurer le clippage du couvercle 3A, 3B au fût 2A, 2B. Les chanfreins facilitent la pose par clippage des couvercles sur les extrémités du fût. A titre d'exemple, l'angle du chanfrein des contre-dépouilles rentrantes 9A est de l'ordre de 20°, et l'angle du chanfrein des contre-dépouilles en saillies 10A est de l'ordre de 30°.

Le chargeur selon l'invention permet:
■ de laisser le passage pour une pile d'opercules grâce à un profil de fût adapté à la forme de l'opercule;
■ de passer entre les tiges d'un dépileur;
■ une ouverture possible des deux cotés du chargeur afin de respecter le sens de chargement et le sens de déchargement de la pile d'opercules;
■ un accroissement de la capacité et de la durée de consommation des dépileurs car avec l'invention les piles d'opercule peuvent être plus grande; et
■ une réduction du nombre d'opérateurs pour les opérations de chargement et de déchargement.

Par ailleurs, il convient de signaler que la mise en oeuvre du chargeur de l'invention ne représente qu'une simple adaptation des machines chez le sous-traitant et le client final. En particulier un simple réglage de l'écartement des tiges du dépileur permet d'assurer une compatibilité des machines existante avec le chargeur selon l'invention.

L'utilisation des chargeurs va maintenant être décrite. Le fût 2 est fabriqué par thermoformage. Il est livré à plat au sous-traitant. Les deux couvercles 3A, 3B sont aussi fabriqués par thermoformage. Ils peuvent être livrés en vrac dans un colis. Pour utiliser le chargeur 1 selon l'invention, l'opérateur du sous-traitant le repli dans le sens de la longueur suivant la charnière 4 et le ferme par pression sur les bords de clippage et coopération mutuelle des clips associés 5A, 5B.
Une fois fermé le fût 2 se place en sortie de machine de découpe après avoir mis un couvercle 3A d'un coté du fût. Le chargeur 1 est alors rempli directement par la machine de découpe par formation de la pile d'opercule dans le fût du chargeur. Une fois le chargeur rempli, l'opérateur le dégage de la machine de découpe tout en le maintenant selon une orientation évitant à la pile d'opercules de sortir du chargeur, puis le remplace par un chargeur vide. Il peut alors mettre en place le couvercle 3B de l'autre coté du fût du chargeur rempli. Le chargeur ainsi rempli et fermé peut être placé à l'horizontal dans un colis et ainsi de suite.
L'opérateur du client final réceptionne les chargeurs 1 remplis. Il enlève le couvercle 3B d'une extrémité. Puis, tout en maintenant la pile d'opercules dans le chargeur, il place le chargeur entre les tiges 7 du dépileur. Il libère enfin le mouvement de la pile d'opercule du chargeur. Le maintien de la pile peut être assuré par un doigt de l'opérateur touchant la pile d'opercule du côté extérieur de l'opercule. Selon une variante (non représentée), la pile peut être maintenue par une languette traversant de part en part le fût sous la pile d'opercule, la libération de la pile d'opercules étant réalisée lorsque la languette est retirée par l'opérateur. Cette variante permet une absence totale de contact entre l'opérateur et les opercules.
Il ressort donc clairement les avantages suivants de l'utilisation des chargeurs selon l'invention décrite ci-dessus:
■ un gain de temps lors des opérations de chargement et de déchargement des opercules du chargeur; et
■ une réduction significative des contacts entre les opercules et l'environnement notamment les opérateurs de production chez le fabriquant des opercules et chez l'utilisateur des opercules.

Les Figures et leurs descriptions faites ci-dessus illustrent l'invention plutôt qu'elles ne la limitent. En particulier, l'invention vient d'être décrite en relation avec un exemple particulier d'application relatif au conditionnement des opercules utilisés par l'industrie agro-alimentaire. Néanmoins, il est évident pour un homme du métier que l'invention peut être étendue à d'autre application, de manière générale à toutes les pièces pouvant se décharger par l'intermédiaire des machines comportant un dépileur utilisées dans d'autres types d'industries. A titre d'exemple, l'invention pourrait s'appliquer également au conditionnement d'étiquettes, de tags d'identification radiofréquence RFID, etc....

Les signes de références dans les revendications n'ont aucun caractère limitatif. Les verbes "comprendre" et "comporter" n'excluent pas la présence d'autres éléments que ceux listés dans les revendications. Le mot "un" précédant un élément n'exclue pas la présence d'une pluralité de tels éléments.

## Revendications

1. Un chargeur (1) de pile de pièces se déchargeant par l'intermédiaire d'une machine comportant un dépileur, **caractérisé en ce que** le chargeur (1) comporte un fût (2) et au moins un couvercle (3A, 3B), le fût étant formé de deux demi-fûts (2A, 2B) couplés par une charnière (4), le fût comportant des moyens de fixation mutuels (5A, 5B) des deux demi-fûts et des moyens de guidage (6) destiné à assurer le coulissement du chargeur (1) le long de tiges (7) du dépileur, la forme du profil du fût étant adaptée à la forme des pièces.

2. Le chargeur de pile de pièces selon la revendication 1, dans lequel le chargeur (1) comporte un couvercle de chargement (3A) et un couvercle de déchargement (3B).

3. Le chargeur de pile de pièces selon l'une quelconque des revendications précédentes, dans lequel le fut (2) comporte un indicateur (8) de sens de chargement/déchargement.

4. Le chargeur de pile de pièces selon l'une quelconque des revendications précédentes, dans lequel au moins un couvercle (3A, 3B) comporte des contre-dépouilles en saillies (10A) et le fût (2A, 2B) comporte des contre-dépouilles rentrantes (9A) associées aux contre-dépouilles en saillies (10A).

5. Le chargeur de pile de pièces selon l'une quelconque des revendications précédentes, dans lequel les contre-dépouilles (9A, 10A) sont chanfreinées.

6. Le chargeur de pile de pièces selon l'une quelconque des revendications précédentes, dans lequel des moyens de fixation mutuels (5A, 5B) comportent des clips de fixation.

7. Le chargeur de pile de pièces selon l'une quelconque des revendications précédentes, dans lequel le chargeur est fabriqué en plastique thermoformé.

8. Le chargeur de pile de pièces selon l'une quelconque des revendications précédentes, dans lequel les pièces sont des opercules, ou des étiquettes, ou des tags d'identification radiofréquence.
